# EUROPÄISCHE PATENTSCHRIFT

(11) **EP 1 437 070 B1**
(45) Veröffentlichungstag und Bekanntmachung des Hinweises auf die Patenterteilung: **28.10.2009**
(21) Anmeldenummer: 04000406.1
(22) Anmeldetag: 12.01.2004
(51) Int. Cl.: A47C 27/08

(54) **Wasserbett mit Trennkeil**
Waterbed with separation wedge
Matelas à eau avec cale de séparation

(30) Priorität: 13.01.2003 DE 10301020
(43) Veröffentlichungstag der Anmeldung: 14.07.2004
(73) Patentinhaber: Rosenauer Holding GmbH, 72149 Neustetten (DE)
(72) Erfinder: Rosenauer, Markus, 72149 Neustetten (DE); Raussmüller, Harald, 72149 Neustetten (DE)
(74) Vertreter: Ott, Elmar

(56) Entgegenhaltungen:
- DE-U- 9 409 944
- DE-U- 20 101 847
- DE-U- 29 900 422
- US-A- 4 597 120
- US-A- 5 727 269

## Beschreibung

Die Erfindung betrifft ein Wasserbett mit zwei nebeneinander angeordneten Wasserkernen, zwischen denen sich ein Trennelement erstreckt gemäß Oberbegriff des Anspruchs 1.

Bei Wasserbetten, die als Doppelbetten mit zwei nebeneinander angeordneten Wasserkernen ausgestattet sind, ist es vorteilhaft, wenn zwischen den beiden Wasserkernen ein Trennkeil aus Schaumstoff angeordnet wird. Der Trennkeil bildet eine Pufferzone zwischen den beiden Wasserkernen, so dass Belastungsänderungen und damit verbundene Bewegungen vom einen Wasserkern nicht unmittelbar auf den anderen Wasserkern übertragen werden. Der Trennkeil hat somit die Funktion eines Dämpfungselements zwischen den beiden Wasserkernen.

Die in herkömmlichen Wasserbetten verwendeten Trennkeile haben den Nachteil, dass sie durch eine Belastung von oben nach unten gedrückt werden und die angrenzenden Wasserkeile mit ihren Längsrändern ein selbsttätiges Wiederaufstellen oftmals verhindern. Die Elastizität des Schaumstoffs reicht dabei nicht aus, um das auf dem niedergedrückten Trennkeil aufliegende Gewicht der Wasserkerne wegzudrücken.

Ein Wasserbett mit einer elastisch nachgiebigen Trennwand ist aus der DE 299 00 422 U1 bekannt. Die Trennwand besteht aus einer Wandscheibe aus Vliesmaterial und einer darunter angeordneten Luftkammer. Aus der US-A-5 727 269 ist ein Wasserbett mit im Querschnitt rechteckigen, elastischen Trennelementen zwischen den Wasserkernen bekannt. Auch aus der DE-U-94 09 944 ist ein Wasserbett mit mehreren röhrenförmigen Wasserbehältern bekannt, zwischen denen sich Abstandshalter aus einem nachgiebigen Material erstrecken. Werden bei diesen bekannten Wasserbetten die elastischen Trennelemente von oben belastet und niedergedrückt, besteht die Gefahr, dass die seitlich angrenzenden Wasserkerne oder Wasserbehälter ein Wiederaufrichten der Trennelemente erschweren oder gar ganz verhindern.

Der Erfindung liegt die Aufgabe zugrunde, eine Anordnung für das Trennelement zwischen zwei benachbarten Wasserkernen zu schaffen, die sicherstellt, dass das elastisch nachgiebige Trennelement immer wieder in seine Ausgangsposition nach einer Belastung zurückkehrt.

Die Lösung dieser Aufgabe erhält man durch die im Anspruch 1 angegebenen Merkmale. Die über den Wasserkernen aufliegende Bettauflage oder ein anderes an die obere Längskante des Trennelements angrenzendes Element wird mit der nach oben gerichteten Längskante des Trennkeils verbunden, so dass der Trennkeil immer wieder in seine ursprüngliche Position zurückgebracht wird. Da die Bettauflage vorzugsweise an ihren Außenrändern mit dem Wasserbett verbunden ist, kann die Bettauflage nicht verrutschen und ist somit in ihrer Position fixiert. Wird das Bett belastet und dabei der Trennkeil niedergedrückt, macht die Bettauflage diese Verformung ohne weiteres mit. Sobald der Trennkeil nicht mehr von einer aufliegenden Person belastet wird, übt die mit dem Trennkeil verbundene Bettauflage eine Zugkraft auf den niedergedrückten Teil des Trennkeils aus, so dass der Trennkeil dadurch unterstützt wird, seine ursprüngliche Form und Position einzunehmen.

Die Zugkraft von der Bettauflage auf die obere Kante des Trennkeils wird sogar noch erhöht, wenn auf einem oder beiden Wasserkernen eine Person liegt, da dies eine geringfügige Anhebung der Längsränder der Wasserkerne bewirkt. Die Anhebung der Längsränder hat zur Folge, dass auch die Bettauflage im Bereich der Längsränder und somit auch im Bereich des Trennkeils von den Wasserkernen nach oben gedrückt wird, was zu einer gewissen Zugspannung an der oberen Kante des Trennkeils führt. Insgesamt wird dadurch erreicht, dass der Trennkeil auch nach längerem Gebrauch nicht unter die Randbereiche der Wasserkeile verschwindet und es wird sichergestellt, dass die dämpfende Trennfunktion des Trennkeils stets optimal zwischen den beiden Wasserkernen wirksam ist.

Zwischen Trennkeil und Bettauflage kann grundsätzlich ein beliebiges Verbindungselement vorgesehen sein. Besonders vorteilhaft ist es als Verbindungselement einen Reißverschluss zu verwenden, da dies eine besonders einfach lösbare Verbindung darstellt. Grundsätzlich könnten aber auch lösbare Verbindungen mittels Klettband oder Knöpfen oder dergl. Verwendung finden.

Die Bettauflage besteht vorzugsweise auch aus zwei Auflagebahnen, die entlang der Mittellinie der Bettauflage und somit oberhalb des Trennkeils miteinander verbunden sind. Dadurch ist auch der zwischen Trennkeil und Bettauflage verwendete Reißverschluss leicht zugänglich, wobei die Verbindung zwischen den beiden Auflagebahnen ebenfalls vorzugsweise mittels eines Reißverschlusses erfolgt.

Eine weitere bevorzugte Ausbildung des erfindungsgemäßen Wasserbetts sieht vor, dass die Bettauflage an ihren Außenrändern an dem Wasserbett mittels Reißverschluss lösbar befestigt ist. Das Fixieren und auch das Entfernen der Bettauflage wird dadurch sehr erleichtert.

Die Bettauflage besteht vorzugsweise aus einem weichen gesteppten Flor, wodurch die Bettauflage einerseits den erforderlichen Liegekomfort bietet und andererseits auch eine gewisse elastische Formstabilität hat.

Eine andere Ausführung der Erfindung sieht vor, dass der Trennkeil eine Umhüllung hat, die mit der Bettauflage verbunden ist. Der Trennkeil ist in die Umhüllung einschiebbar, während die Umhüllung selbst an der Bettauflage lösbar angebracht sein kann oder mit der Bettauflage auch fest vernäht sein könnte. Eine feste Verbindung zwischen Bettauflage und der Umhüllung hätte allerdings den Nachteil, dass dadurch das Entfernen und Wiederauflegen der Bettauflage wesentlich schwieriger wäre, als bei einer lösbaren Verbindung zwischen Bettauflage und Trennkeil.

Der Trennkeil kann anstelle mit der Bettauflage direkt oder indirekt mit dem oberen Seitenrand eines Wasserkerns verbunden sein.

Die Erfindung wird nachfolgend anhand von in der Zeichnung dargestellten Ausführungsbeispielen näher erläutert.

Es zeigen:
Figur 1 die perspektivische Ansicht eines Wasserbetts mit zweiteiliger Bettauflage,
Figur 2 den Schnitt entlang der Schnittlinie BB des Wasserbetts von Figur 1,
Figur 3 eine vergrößerte Detailansicht A von Figur 2,
Figur 4 und Figur 5 zwei weitere Varianten für die Verbindung zwischen Bettauflage und Trennkeil und
Figur 6 einen am oberen Seitenrand eines Wasserkerns befestigten Trennkeil.

Das in Figur 1 dargestellte Wasserbett besitzt eine Bettauflage 1, die aus zwei Auflagebahnen 2, 3 besteht, die über einen entlang ihrer Mittellinie verlaufenden Reißverschluss 4 miteinander verbunden sind. Unterhalb der Bettauflage 1 befinden sich in dem Wasserbett zwei Wasserkerne 5, 6, die hier mit unterbrochenen Linien angedeutet sind. Die Bettauflage 1 ist an ihren Außenrändern mittels eines Reißverschlusses 7 im Bereich der Außenseite des Wasserbettes an diesem fixiert.

Die in Figur 2 dargestellte Schnittansicht BB von Figur 1 zeigt, wie die beiden Wasserkerne 5, 6 im Wasserbett einliegen, und zwar in einer Schaumstoffwanne 8, die einen außen hochgezogenen umlaufenden Rand 9 hat. Die Schaumstoffwanne ist außerdem mit einer hier nicht dargestellten Sicherheitsfolie überzogen, die eine Auffangwanne für aus einem ggf. undichten Wasserkern austretendes Wasser bildet.

In der Mitte zwischen den beiden Wasserkernen 5, 6 erstreckt sich entlang der Mittelachse des Wasserbetts als Trennelement ein elastischer Trennkeil 10, der hier aus Schaumstoff hergestellt ist. Der Trennkeil 10 könnte aber auch als Wasserkeil ausgebildet sein. Im Bereich seiner oberen Längskante ist der Trennkeil 10 mittels eines Reißverschlusses mit der Bettauflage 1 lösbar verbunden.

In Figur 3 ist die Detailansicht A von Figur 2 im Bereich der Verbindung zwischen Bettauflage 1 und dem Trennkeil 10 vergrößert dargestellt. Hier ist auch der Reißverschluss 11 zwischen der linken Auflagebahn 2 der Bettauflage 1 und der oberen Längskante 12 des Trennkeils 10 erkennbar. Auch die Verbindung mittels Reißverschluss 4 zwischen linker Auflagebahn 2 und rechter Auflagebahn 3 ist in Figur 3 deutlich ersichtlich.

Figur 4 zeigt eine Verbindungsvariante, bei der die Bettauflage 1 mittels Klettverbindungen 13, 14 mit dem Trennkeil 10 verbunden ist. Die Klettverbindungen 13, 14 können dabei so angebracht sein, dass beispielsweise das jeweilige Klettband an der Bettauflage angenäht ist und dass das jeweilige Gegenstück im oberen Bereich des Trennkeils 10 befestigt ist.

Bei der Ausführungsvariante von Figur 5 ist die Bettauflage 1 mit einer Umhüllung 15 des Trennkeils 10 verbunden. Der Trennkeil 10 ist in die Umhüllung 15 eingeschoben.

Der Trennkeil 10 besteht vorzugsweise aus einem oberen weicheren Schaumstoff 16 und einem im unteren Bereich angeordneten härteren Schaumstoff 17.

Der Trennkeil 10 kann gemäß Figur 6 auch an seiner Spitze mit dem angrenzenden oberen Seitenrand eines Wasserkerns verbunden sein. Am Wasserkern 18 ist hierzu eine Längslasche 19 angeformt, die mittels Klettband, Ösen oder Reißverschluss mit der Spitze des Trennkeils 10 lösbar verbunden sein kann. Eine Verbindung zur Bettauflage 1 besteht in diesem Ausführungsbeispiel nicht.

Anstelle der in Figur 6 am Wasserkern ausgebildeten Verbindung zum Trennkeil 10, könnte diese auch an einer nicht näher dargestellten Umhüllung eines oder beider Wasserkeme vorgesehen sein. Wesentlich ist, dass die obere Längskante des Trennkeils 10 mit einem angrenzenden, ebenfalls elastisch nachgebenden Element des Wasserbetts verbunden ist, damit dieses angrenzende Element den Trennkeil dabei unterstützt, nach einer Belastung wieder in seine ursprüngliche Lage zurückzukehren.

## Patentansprüche

1. Wasserbett mit zwei nebeneinander angeordneten Wasserkernen (5, 6), die sich jeweils unter einer der beiden Liegeflächen eines Doppelbetts befinden und zwischen denen sich ein elastischer, eine Pufferzone zwischen den beiden Wasserkernen (5, 6) bildender Trennkeil (10) oder ein anderes elastisch nachgiebiges Trennelement in Längsrichtung des Wasserbetts erstreckt, und die von einer auf ihrer Oberseite aufliegenden Bettauflage (1) oder einer sonstigen Auflage oder Abdeckung abgedeckt sind, **dadurch gekennzeichnet, dass** die nach oben gerichtete Längskante (12) des Trennelements über ein Verbindungselement an einem angrenzenden Element des Wasserbetts derart befestigt ist, dass nach einer Belastung durch eine aufliegende Person eine Zugkraft auf den niedergedrückten Teil des Trennelements ausgeübt wird, wodurch das Trennelement unterstützt wird, seine ursprüngliche Form und Position wieder einzunehmen.

2. Wasserbett nach Anspruch 1, **dadurch gekennzeichnet, dass** die Unterseite der am Wasserbett fixierten Bettauflage (1) oder einer sonstigen Auflage oder Abdeckung das angrenzende Element bildet und mit der nach oben gerichteten Längskante (12) des darunter befindlichen Trennelements verbunden ist.

3. Wasserbett nach Anspruch 1, **dadurch gekennzeichnet, dass** als Verbindungselement zwischen Trennelement und Bettauflage (1) ein Reißverschluss (11) oder eine andere lösbare Verbindungseinrichtung vorgesehen ist.

4. Wasserbett nach einem der Ansprüche 2 oder 3, **dadurch gekennzeichnet, dass** die Bettauflage (1) aus zwei Auflagebahnen (2, 3) besteht, die entlang der Mittellinie der Bettauflage (1) und somit oberhalb des Trennelements miteinander verbunden sind.

5. Wasserbett nach Anspruch 4, **dadurch gekennzeichnet, dass** die Auflagebahnen (2, 3) mittels eines Reißverschlusses (4) oder in anderer Weise miteinander lösbar verbunden sind.

6. Wasserbett nach einem der vorhergehenden Ansprüche, **dadurch gekennzeichnet, dass** die Bettauflage (1) an ihren Außenrändern an dem Wasserbett mittels Reißverschluss (7) lösbar befestigt ist.

7. Wasserbett nach einem der vorhergehenden Ansprüche, **dadurch gekennzeichnet, dass** die Bettauflage (1) aus einem weichen, gesteppten Flor besteht.

8. Wasserbett nach einem der vorhergehenden Ansprüche, **dadurch gekennzeichnet, dass** der Trennkeil (10) eine Umhüllung (15) hat, die mit der Bettauflage (1) oder einem der Wasserkerne verbunden ist.

9. Wasserbett nach Anspruch 8, **dadurch gekennzeichnet, dass** der Trennkeil (10) in die Umhüllung (15) einschiebbar ist.

10. Wasserbett nach Anspruch 1, **dadurch gekennzeichnet, dass** der Trennkeil (10) an seiner Spitze mit dem angrenzenden oberen Seitenrand eines Wasserkerns (18) verbunden ist.

11. Wasserbett nach Anspruch 1, **dadurch gekennzeichnet, dass** der Trennkeils (10) an seiner Spitze mit einer Umhüllung wenigstens eines Wasserkerns verbunden ist.

## Claims

1. A waterbed having two adjacent water cores (5, 6), each of which is arranged under one of the two lying surfaces of a double bed, and between which an elastic separating wedge (10) forming a buffer zone between the two water cores (5, 6) or another elastically flexible separating element extends in the longitudinal direction of the waterbed, and which are covered by a bed covering (1) on their upper side or another overlay or cover, **characterised in that** the upward facing longitudinal edge (12) of the separating element is fixed via a connecting element to an adjacent element of the waterbed in such a manner that, after a load has been imposed by a person lying on the waterbed, a tensile force acts on the pressed-down part of the separating element, helping the separating element to resume its original shape and position.

2. Waterbed according to claim 1, **characterised in that** the bottom side of the bed covering (1) fixed to the waterbed or of another overlay or cover constitutes the adjacent element and is connected to the upward facing longitudinal edge (12) of the separating element situated beneath it.

3. Waterbed according to claim 1, **characterised in that** a zip fastener (11) or another releasable connecting device is provided as a connecting element between the separating element and the bed covering (1).

4. Waterbed according to one of claims 2 or 3, **characterised in that** the bed covering (1) consists of two covering sheets (2, 3) joined to each other along the middle line of the bed covering (1) and thus above the separating element.

5. Waterbed according to claim 4, **characterised in that** the covering sheets (2, 3) are releasably joined to each other by means of a zip fastener (4) or otherwise.

6. Waterbed according to any one of the preceding claims, **characterised in that** the bed covering (1) is releasably secured at its outer edges to the waterbed by means of a zip fastener (7).

7. Waterbed according to any one of the preceding claims, **characterised in that** the bed covering (1) consists of a soft quilted gauze.

8. Waterbed according to any one of the preceding claims, **characterised in that** the separating wedge (10) has a wrapping (15) which is joined to the bed covering (1) or one of the water cores.

9. Waterbed according to claim 8, **characterised in that** the separating wedge (10) can be inserted into the wrapping (15).

10. Waterbed according to claim 1, **characterised in that** the separating wedge (10) is connected at its tip to the adjacent upper side edge of a water core (18).

11. Waterbed according to claim 1, **characterised in that** the separating wedge (10) is connected at its tip to a wrapping of at least one water core.

## Revendications

1. Lit d'eau comprenant deux poches d'eau (5, 6) disposés côte à côte qui sont situées chacune sous l'une des deux surfaces de couchage d'un grand lit, et entre lesquelles s'étend une cale de séparation (10) élastique formant une zone tampon entre les deux poches d'eau (5, 6) ou un autre élément de séparation élastiquement souple dans le sens longitudinal du lit d'eau, et qui sont recouvertes d'un surmatelas (1) placé sur leur dessus ou d'un autre revêtement ou couverture, **caractérisé en ce que** le bord longitudinal (12) orienté vers le haut de l'élément de séparation est fixé via un élément de connexion à un élément voisin du lit d'eau de telle manière que, provoqué par le poids d'une personne couchée sur le lit d'eau, une force de traction agit sur la partie compressée de l'élément de séparation, ce qui aide l'élément de séparation à reprendre sa forme et position initiale.

2. Lit d'eau selon la revendication 1, **caractérisé en ce que** le dessous du surmatelas (1) fixé au lit d'eau ou d'un autre revêtement ou couverture constitue l'élément voisin et est connecté au bord longitudinal (12) orienté vers le haut de l'élément de séparation situés au-dessous du surmatelas (1) ou d'un autre revêtement ou couverture.

3. Lit d'eau selon la revendication 1, **caractérisé en ce qu'**une fermeture éclair (11) ou un autre moyen de connexion amovible est prévu comme élément de connexion entre l'élément de séparation et le surmatelas (1).

4. Lit d'eau selon l'une des revendications 2 ou 3, **caractérisé en ce que** le surmatelas (1) consiste en deux surfaces de revêtement (2, 3) qui sont connectées l'une à l'autre le long de la ligne médiane du surmatelas (1) et ainsi au-dessus de l'élément de séparation.

5. Lit d'eau selon la revendication 4, **caractérisé en ce que** les surfaces de revêtement (2, 3) sont connectées l'une à l'autre de manière amovible au moyen d'une fermeture éclair (4) ou d'une autre manière.

6. Lit d'eau selon l'une des revendications précédentes, **caractérisé en ce que** les pourtours du surmatelas (1) sont connectés de manière amovible au lit d'eau au moyen d'une fermeture éclair (7).

7. Lit d'eau selon l'une des revendications précédentes, **caractérisé en ce que** le surmatelas (1) consiste en un tissu gaze doux matelassé.

8. Lit d'eau selon l'une des revendications précédentes, **caractérisé en ce que** la cale de séparation (10) a une enveloppe (15) qui est connectée au surmatelas (1) ou à l'une des poches d'eau.

9. Lit d'eau selon la revendication 8, **caractérisé en ce que** la cale de séparation (10) peut être insérée dans l'enveloppe (15).

10. Lit d'eau selon la revendication 1, **caractérisé en ce que** la pointe de la cale de séparation (10) est connectée au bord latéral supérieur voisin d'une poche d'eau (18).

11. Lit d'eau selon la revendication 1, **caractérisé en ce que** la pointe de la cale de séparation (10) est connectée à une enveloppe d'au moins l'une des poches d'eau.
